# EUROPÄISCHE PATENTSCHRIFT

(11) **EP 0 644 527 B1**
(45) Veröffentlichungstag und Bekanntmachung des Hinweises auf die Patenterteilung: **17.05.2000**
(21) Anmeldenummer: 94202647.7
(22) Anmeldetag: 14.09.1994
(51) Int. Cl.: G10L 21/02

(54) **Mobilfunkendgerät**
Terminal for mobile radio
Terminal pour radio mobile

(30) Priorität: 21.09.1993 EP 93115202; 22.06.1994 DE 4421853
(43) Veröffentlichungstag der Anmeldung: 22.03.1995
(73) Patentinhaber: Philips Corporate Intellectual Property GmbH, 52064 Aachen (DE); Koninklijke Philips Electronics N.V., 5621 BA Eindhoven (NL)
(72) Erfinder: Martin, Rainer, c/o Philips Patentverwaltung GmbH., D-20097 Hamburg (DE)
(74) Vertreter: Volmer, Georg, Dipl.-Ing.

(56) Entgegenhaltungen:
- EP-A- 0 556 992
- DE-U- 9 212 439
- US-A- 4 628 529
- IBM TECHNICAL DISCLOSURE BULLETIN, Bd. 34, Nr. 9, Februar 1992 NEW YORK, US, Seiten 267-269, ANONYMOUS 'Method of Endpoint Detection.'

## Beschreibung

Die Erfindung betrifft ein Mobilfunkendgerät mit einer Sprachverarbeitungsvorrichtung zur Verarbeitung von aus Rausch- und Sprachsignalanteilen bestehenden Sprachsignalen mit einer Schätzvorrichtung zum fortlaufenden Bilden von Schätzwerten des Signal-/ Rauschleistungsverhältnisses der Sprachsignale mit Mitteln zur Ermittlung der Leistungswerte von Abtastwerten der Sprachsignale und zur Glättung der Leistungswerte. Die Erfindung betrifft auch die genannte Sprachverarbeitungsvorrichtung als solche.

Auf dem Gebiet der Sprachverarbeitung sind häufig in zu verarbeitenden Sprachsignalen Rauschsignalanteile enthalten, was zur Verringerung der Sprachqualität und damit insbesondere zu einer verschlechterten Sprachverständlichkeit, führt. Dieses Problem tritt insbesondere bei Mobilfunkendgeräten auf, die in Kraftfahrzeugen verwendet werden und eine Freisprecheinrichtung aufweisen. Von im Kraftfahrzeug angeordneten Mikrophonen der Freisprecheinrichtung empfangene Sprachsignale enthalten einerseits Sprachsignalanteile, die vom jeweiligen Benutzer (Sprachquelle) des Mobilfunkendgerätes innerhalb des Kraftfahrzeuges erzeugt werden, und andererseits Rauschsignalanteile, die sich aus sonstigen Umgebungsgeräuschen des Mobilfunkgeräts ergeben. Während einer Fahrt bestehen die Umgebungsgeräusche im wesentlichen aus Motor- und Fahrgeräuschen.

Aus "Proceedings of the IEEE, VOL.75, No. 2, February 1987" ist eine Vorrichtung mit mehreren Mikrophonen bekannt, bei der mit Ausnahme eines Mikrophonsignals alle anderen Mikrophonsignale einstellbaren Verzögerungsgliedern zugeführt werden. Die mit Hilfe der Verzögerungsglieder gegeneinander zeitversetzten Mikrophonsignale werden aufaddiert und anschließend einer Nachverarbeitung unterzogen. Die Nutzsignalanteile der Mikrophonsignale stammen im wesentlichen von einer einzigen akustischen Quelle, die unterschiedliche Abstände zu den Mikrophonen aufweist. Somit ergeben sich für ein von der akustischen Quelle erzeugtes akustisches Signal unterschiedliche Laufzeiten zu den räumlich getrennten Mikrophonen. Das akustische Signal bewirkt zeitversetzte und sonst annähernd gleiche Nutzsignalanteile der Mikrophonsignale. Die Nutzsignalanteile sind somit stark korreliert. Rauschsignalanteile der Mikrophonsignale sind bei geeigneter Anordnung der Mikrophone höchstens schwach korreliert. Durch geeignete Einstellung der Verzögerungsglieder in Abhängigkeit von der Position der akustischen Quelle wird das Ausgangssignal der Vorrichtung bzw. dessen Signal-/ Rauschleistungsverhältnis verbessert.

Eine solche Vorrichtung liefen nur dann befriedigende Ergebnisse, wenn das Signal-/ Rauschleistungsverhältnis der zu verarbeitenden Mikrophonsignale über einer Schwelle liegt, d.h. die Nutzsignalanteile müssen gegenüber den Rauschsignalanteilen genügend groß sein. Insbesondere dürfen die Rauschsignalanteile nicht größer als die Nutzsignalanteile sein. Aus diesem Grund muß von mindestens einem Mikrophonsignal bei jeder Neueinstellung der Verzögerungsglieder ein Schätzwert für das jeweilige Signal-/ Rauschleistungsverhältnis vorliegen, um Fehlfunktionen der Sprachverarbeitungsvorrichtung bei einem unzureichenden Signal-/ Rauschleistungsverhältnis vermeiden zu können.

Bisherige Vorrichtungen zur Ermittlung des Signal-/ Rauschleistungsverhältnisses eines aus Rausch- und Sprachsignalanteilen bestehenden Sprachsignals ermitteln einen Wert für die Rauschsignalleistung jeweils in einer Sprachpause, wo nur Rauschsignalanteile vorhanden sind. Das Detektieren einer Sprachpause beruht beispielsweise auf einer statistischen Bewertung des Sprachsignals mit Hilfe von Histogrammen oder der Auswertung der Kurzzeitleistung des verrauschten Sprachsignals. Eine solche von Sprachpausen abhängige Ermittlung des Signal-/ Rauschleistungsverhältnisses ist einerseits störanfällig aufgrund der notwendigen Sprachpausendetektion und andererseits langsam, da eine Aktualisierung des Signal-/ Rauschleistungsverhältnisses nur beim Auftreten einer Sprachpause erfolgen kann, wobei sich zwischen den Sprachpausen die Leistung des Rauschsignalanteils geändert haben kann.

Aus der US 4,628,529 ist ein System zur Unterdrückung von Störsignalen/Hintergrundrauschen bekannt. Dieses soll insbesondere auch für den Einsatz in Mobilfunkendgeräten dienen. Ein verrauschtes Sprachsignal wird hier nach einer Aufteilung in N Signale, die verschiedene Frequenzbereiche (Kanäle) repräsentieren, einer Vorrichtung zur Schätzung der jeweiligen Kanalenergie zugeführt. Ein Detektor zum Detektieren von Energietälern ermittelt Sprachpausen und entscheidet, ob entweder ein verrauschtes Sprachsignal oder nur Hintergrundrauschen vorliegt. Während einer Sprachpause werden (vorverarbeitete) Energieschätzwerte einem Glättungsfilter zugeführt, das als rekursives Filter realisiert ist, um so Schätzwerte für einen Mittelwert für das Hintergrundrauschen zu erhalten. Auf der Grundlage der ermittelten Kanalenergien und der Schätzwerte für das Hintergrundrauschen erfolgt eine Schätzung des jeweiligen Signal-/ Rauschleistungsverhältnisses.

Der Erfindung liegt daher die Aufgabe zugrunde, ein Mobilfunkendgerät mit einer Sprachverarbeitungsvorrichtung der eingangs genannten Art anzugeben, bei der eine Schätzung des Signal-/ Rauschleistungsverhältnisses der Sprachsignale verbessert ist.

Die Aufgabe wird dadurch gelöst, daß kein Mittel zur Detektion von Sprachpausen vorgesehen ist,
- daß Mittel zur Ermittlung jeweils des Minimums einer Gruppe von L aufeinanderfolgenden geglätteten Leistungswerten vorgesehen sind, wobei die Gruppen lückenlos aufeinanderfolgen und mindestens so viele geglättete Leistungswerte enthalten, daß jeweils alle einem beliebigen Phonem des Sprachsignals zugehörigen geglätteten Leistungswerte von einer einzigen Gruppe erfaßbar sind,
- und daß Mittel zur fortlaufenden von Sprachpausen unabhängigen Bildung eines aktuellen Schätzwertes des Signal-/ Rauschleistungsverhältnisses aus dem aktuellen geglätteten Leistungswert und dem zuletzt ermittelten Minimum vorgesehen sind.

Der Verlauf der geglätteten Leistungswerte von aus Rausch- und Sprachsignalanteilen bestehenden Sprachsignalen weist zwischen zwei Sprachpausen (beispielsweise den Pausen zwischen zwei Wörtern) Spitzen auf, d.h. Bereiche kurzzeitig hoher Leistung, zwischen denen Bereiche niedrigerer Leistung liegen. Die geglätteten Leistungswerte zwischen den Spitzen dienen zur Abschätzung der Rauschsignalleistung. Einem Phonem eines Sprachsignals ist mindestens eine Spitze des Verlaufs der geglätteten Leistungswerte zugeordnet. Ein Phonem ist die kleinste bedeutungsunterscheidende Einheit der Sprache und ein Laut, der einerseits durch Vokale oder andererseits durch einzelne oder mehrere Konsonanten gebildet wird. Sind die Gruppen mit L aufeinanderfolgenden geglätteten Leistungswerten so groß, daß ein beliebiges Phonem und damit auch eine beliebige Spitze des Verlaufs der geglätteten Leistungswerte vollständig erfaßbar ist, ist sichergestellt, daß mindestens ein Wen eines neben einer Spitze liegenden Bereichs niedrigerer Leitung von jeder Gruppe erfaßbar ist. Es wird somit der Fall vermieden, daß eine Gruppe nur zu einer Spitze gehörende geglättete Leistungswerte enthält. Das Minimum einer Gruppe läßt sich damit zur Abschätzung der Rauschsignalleistung verwenden. Der Skalierungsfaktor dient zur Verbesserung der Abschätzung. Die Gruppen können aneinander grenzen oder sich auch teilweise überlappen. Für den Fall, daß die Gruppen aneinander grenzen, beträgt der Mindestabstand zwischen zwei Aktualisierungen des zur Abschätzung der Rauschsignalleistung verwendeten gewichteten Minimums L Abtastintervalle der Sprachsignale. Überlappen sich die Gruppen, so daß mindestens ein geglätteter Leistungswert zu mehreren Gruppen gehört, kann der minimale Zeitraum zwischen zwei Aktualisierungen des gewichteten Minimums verringert werden. Durch das fortlaufende von Sprachpausen unabhängige Bilden von Schätzwerten des Signal-/ Rauschleistungsverhältnisses kann die Sprachverarbeitungsvorrichtung sich auch an Änderungen der Rauschsignalleistung zwischen zwei Sprachpausen anpassen. Es ist keine Sprachpause für eine Aktualisierung der Abschätzung der Rauschsignalleistung erforderlich.

In einer Ausgestaltung der Erfindung sind Mittel zur Bildung von aneinandergrenzenden Untergruppen mit jeweils $\text{M = L/W}$aufeinanderfolgenden geglätteten Leistungswerten und zur Ermittlung des Minimums der Minima von jeweils W aufeinanderfolgenden Untergruppen zur Ermittlung des Minimums der zugehörigen Gruppe vorgesehen, wobei W eine natürliche Zahl darstellt und W Untergruppen eine Gruppe bilden.

Mit geringem Aufwand können so sowohl aneinandergrenzende als auch sich überlappende Gruppen realisiert werden. Bei aneinandergrenzenden Gruppen wird nach jeweils L Abtastintervallen aus dem Minimum der Minima von jeweils W aufeinanderfolgenden Untergruppen ein neuer Schätzwert für die Rauschsignalleistung bestimmt. Bei sich überlappenden Gruppen erfolgt eine neue Abschätzung der Rauschsignalleistung durch das Minimum der Minima von jeweils W aufeinanderfolgenden Untergruppen nach jeweils M Abtastintervallen.

Bei dieser Ausgestaltung können weiterhin Mittel zur Verwendung jeweils des zuletzt ermittelten Minimums einer Untergruppe anstelle des zuletzt ermittelten Minimums einer Gruppe bei einer vorgebbaren Anzahl an monoton ansteigenden Minima von Untergruppen vorgesehen werden, um einen aktuellen Wert des Signal-/ Rauschleistungsverhältnisses zu schätzen.

Damit wird ein Schätzungwert der Rauschsignalleistung nach M Abtastintervallen aktualisiert, wobei nur jeweils M zurückliegende geglättete Leistungswerte in die Abschätzung eingehen. Mit Hilfe der somit schnelleren und besser an den Verlauf der geglätteten Leistungswerte angepaßten Aktualisierungen der Schätzwerte der Rauschsignalleistung ergeben sich verbesserte Schätzwerte des Signal-/ Rauschleistungsverhältnisses der Sprachsignale.

Die Erfindung kann weiterhin dadurch ausgestaltet werden, daß Mittel zur Verwendung des aktuellen geglätteten Leistungswerts anstelle eines zuletzt ermittelten Minimums einer Gruppe oder Untergruppe zur Schätzung eines aktuellen Wertes des Signal-/ Rauschleistungsverhältnisses für den Fall vorgesehen sind, daß der aktuelle geglättete Leistungswert kleiner als das zuletzt ermittelte Minimum ist.

Unabhängig von der Größe und der Anordnung von Gruppen oder Untergruppen wird bei entsprechend kleinen geglätteten Leistungswerten das zuletzt ermittelte Minimum sofort durch den aktuellen geglätteten Leistungswert ersetzt. In diesem Fall ergibt sich eine unverzögerte Aktualisierung einer Abschätzung der Rauschsignalleistung durch den akutellen geglätteten Leistungswert.

In einer anderen Ausgestaltung sind Sprachverarbeitungsmittel zur Verarbeitung der Sprachsignale in Abhängigkeit von Schätzwerten des Signal-/ Rauschleistungsverhältnisses vorgesehen.

Es wird verhindert, daß die Sprachverarbeitungsmittel bei unzureichendem Signal-/ Rauschleistungsverhältnis der zu verarbeitenden Sprachsignale fehlerhaft arbeiten und insbesondere Ausgangssignale liefern, deren Sprachqualität sehr gering ist. So können beispielsweise bei einem zu geringen Signal-/ Rauschleistungsverhältnis vorher, d.h. bei einem ausreichend hohen Signal-/ Rauschleistungsverhältnis, ermittelte Einstellungen der Sprachverarbeitungsmittel konstant gehalten werden, bis wieder ein ausreichend hohes Signal-/ Rauschleistungsverhältnis vorliegt.

Ausführungsbeispiele der Erfindung werden nachstehend anhand der Zeichnungen näher erläutert. Es zeigen:
- Fig. 1: eine Sprachverarbeitungsvorrichtung für zwei Sprachsignale,
- Fig. 2: eine Steuervorrichtung zur Einstellung eines Zeitversatzes zwischen den beiden Sprachsignalen nach Fig. 1,
- Fig. 3: eine Sprachverarbeitungsvorrichtung für drei Sprachsignale,
- Fig. 4 und 5: Blockschaltbilder mit Steuervorrichtungen zur Einstellung von Zeitversätzen zwischen den drei Sprachsignalen nach Fig. 3,
- Fig. 6 und 7: ein Blockschaltbild und ein Flußdiagramm zur Bestimmung des Signal-/ Rauschleistungsverhältnisses eines Sprachsignals,
- Fig. 8: eine Einteilung von geglätteten Leistungswerten eines Sprachsignals in Gruppen und Untergruppen und
- Fig. 9: ein Mobilfunkendgerät mit einer Sprachverarbeitungsvorrichtung nach Fig. 1 bis 8.

Die in Fig. 1 dargestellte Sprachverarbeitungsvorrichtung enthält zwei Mikrophone M1 und M2. Diese dienen zur Umwandlung von akustischen in elektrischen Sprachsignale, die sich aus Sprach- und Rauschsignalanteilen zusammensetzen. Die Sprachsignalanteile stammen von einer einzelnen Sprachquelle (Sprecher), die im Regelfall unterschiedliche Abstände zu den beiden Mikrophonen M1 und M2 aufweist. Die Sprachsignalanteile sind somit in hohem Maße korreliert. Die Rauschsignalanteile der beiden von den Mikrophonen M1 und M2 empfangenen Sprachsignale sind nicht von der einzelnen Sprachquelle erzeugte Umgebungsgeräusche, die bei geeigneten Mikrophonabständen im Bereich von 10 bis 60 cm als unkorreliert oder nur wenig korreliert vorausgesetzt werden können, wenn sich die Mikrophone in einer sogenannten verhallten Umgebung wie beispielsweise im Auto oder in einem Büro befinden. Befinden sich Sprachquelle und Sprachverarbeitungsvorrichtung beispielsweise in einem Kraftfahrzeug, werden die Rauschsignalanteile insbesondere durch Motor- und Fahrgeräusche verursacht.

Die von den Mikrophonen M1 und M2 erzeugten Mikrophonsignale werden von Analog-Digitalumsetzern 1 und 2 digitalisiert. Die sich ergebenden digitalisierten und damit als Abtastwerte x1(i) und x2(i) vorliegenden Mikrophonsignale werden von einer Steuervorrichtung 3 ausgewertet, die zur Steuerung und Einstellung eines Verzögerungsgliedes 4 dient. Die abgetasteten Mikrophonsignale x1(i) und x2(i) werden im folgenden abgekürzt als Mikrophon- oder Sprachsignale bezeichnet. Das Verzögerungsglied 4 verzögert das Mikrophonsignal x1 mit durch die Steuervorrichtung 3 einstellbaren Verzögerungswerten T1. Eine Addiervorrichtung 5 addiert das vom Verzögerungsglied 4 verzögerte Mikrophonsignal x1(i) und das von einem Verzögerungsglied 16 mit einer konstanten Zeitverzögerung Tₘₐₓ verzögerte Mikrophonsignal x2(i). Das Verzögerungsglied 16 ist vorgesehen, um sowohl ein Vorlaufen als auch ein Nacheilen des Mikrophonsignals x1(i) gegenüber dem Mikrophonsignal x2(i) einstellen zu können. Ein am Ausgang der Addiervorrichtung 5 anliegendes Summensignal X(i) ist ein abgetastes Sprachsignal, dessen Signal-/ Rauschleistungsverhältnis gegenüber den Signal-/ Rauschleistungsverhältnissen der Sprachsignale x1(i) und x2(i) erhöht ist. Durch eine geeignete Einstellung der Verzögerungszeit T1 des Verzögerungsglieds 4 wird bei der Addition durch die Addiervorrichtung 5 eine Verstärkung der Leistung der Sprachsignalanteile der beiden Sprachsignale x1(i) und x2(i) ungefähr um den Faktor 4 und eine Verstärkung der Leistung der Rauschsignalanteile nur ungefähr um den Faktor 2 bewirkt. Damit ergibt sich eine Verbesserung des leistungsbezogenen Signal-/ Rauschleistungsverhältnisses von ungefähr 3 dB.

In Fig. 2 wird die Funktionsweise der Steuerungvorrichtung 3 anhand eines Blockschaltbildes näher erläutert. Aus dem Sprachsignal x2(i) und Sprachsignalschätzwerten x1ᵢₙₜ(i) ergeben sich Fehlerwerte e₁₂(i) durch Differenzbildung nach${\text{e}}_{\text{12}} {\text{(i) = x1}}_{\text{int}} \text{(i) - x2(i)}$

Die Sprachsignalschätzwerte x1ᵢₙₜ(i) sind Werte, die sich aus einer Interpolation von Abtastwerten des Sprachsignals x1(i) ergeben. Die Bestimmung der Sprachsignalschätzwerte x1ᵢₙₜ(i) wird später erläutert. i ist eine Variable, die ganzzahlige Werte annehmen kann und mit der einerseits Abtastzeitpunkte der Sprachsignale x1(i) und x2(i) und andererseits auch Programmzyklen der programmierbaren und Steuermittel aufweisenden Steuervorrichtung 3 indiziert werden, wobei in einem Programmzyklus jeweils ein neuer Abtastwert per Sprachsignal verarbeitet wird.

Ein digitales Filter 6 führt eine Hilbert-Transformation der Abtastwerte x2(i) durch:

Das die Werte x2_{H}(i) von x2(i) liefernde Digitalfilter 6 ist ein FIR-Filter der Ordnung K, das Koeffizienten h(0), h(1), ..., h(K) aufweist. Im vorliegenden Ausführungsbeispiel ist K gleich sechzehn, so daß das Digitalfilter 6 siebzehn Koeffizienten aufweist. Das Digitalfilter 6 besitzt dem Betrage nach die Übertragungsfunktion eine Tiefpasses. Es erzeugt weiterhin eine Phasenverschiebung von 90 Grad. Die feste Phasenverschiebung von 90 Grad ist die entscheidende Eigenschaft des Digitalfilters 6, der Verlauf des Betrages der Übertragungsfunktion ist für das Funktionieren der Sprachverarbeitungsvorrichtung nicht entscheidend. So kann das Digitalfilter 6 auch mit Hilfe eines Differenzierers realisiert werden, was allerdings zu einer Unterdrückung von niederfrequenten Anteilen von x2(i) und damit zu einer verringerten Leistungfähigkeit der Sprachverarbeitungsvorrichtung führen würde.

Die Ausgangswerte x2_{H}(i) werden mit den Fehlerwerten e₁₂(i) und dem Kehrwert 1/Pₓ₂(i) einer Kurzzeitleistung Pₓ₂(i) multipliziert, wobei die Kurzzeitleistung Pₓ₂(i) nach${\text{P}}_{\text{x2}} {\text{(i) = P}}_{\text{x2}} {\text{(i-1) + [x2(i)]}}^{\text{2}} {\text{- [x2(i-N]}}^{\text{2}}$ gebildet wird. N gibt die Anzahl der in die Berechnung eingehenden Abtastwerte von x1 an. N ist beispielsweise gleich 65. Die Multiplikation mit 1/Pₓ₂(i) dient zur Vermeidung von Instabilitäten in der Steuervorrichtung 3 beim Steuern des Verzögerungsgliedes 4. Damit ergibt sich durch$\text{grad(i)} \text{=} \frac{\text{1}}{{\text{P}}_{\text{x2}} \text{(} \text{i} \text{)}} \text{*} \text{e(i)} \text{*} {\text{x2}}_{\text{H}} \text{(i)}$ ein auf die Kurzzeitleistung Pₓ₂(i) normierter geschätzter Gradient grad(i) der Quadrate bzw. der Leistung der Fehlerwerte e₁₂(i) im Programmzyklus i.

Ein Funktionsblock 7 bildet fortlaufend aus den Abtastwerten des Sprachsignals x2(i) Schätzwerte SNR(i) des zugehörigen Signal-/ Rauschleistungsverhältnisses, die von einem Funktionsblock 8 ausgewertet werden. Auch eine Auswertung des Sprachsignals x1(i) anstelle des Sprachsignals x2(i) ist möglich, ohne daß die Funktionsfähigkeit der Sprachverarbeitungsvorrichtung eingeschränkt wird. Die Funktionsweise des Funktionsblockes 7 wird später anhand der Figuren 6 bis 8 näher erläutert. Der Funktionsblock 8 führt eine Schwellwertentscheidung bezüglich der Schätzwerte SNR(i) durch. Nur wenn die Schätzwerte SNR(i) über einer vorgebbaren Schwelle liegen, wird ein Zwischenspeicher 9 mit dem neu bestimmten Gradientenschätzwert grad(i) überschrieben. Dieser Fall wird durch die geschlossene Stellung eines Schalters 11 symbolisiert, der von dem Funktionsblock 8 gesteuert wird. Der Speicherinhalt (grad(i)) des Zwischenspeichers 9 wird von einer Funktionseinheit 10 weiterverarbeitet. Für den Fall, daß ein Schätzwert SNR(i) unterhalb des vorgebbaren Schwellwerts liegt, wird der Zwischenspeicher 9 nicht mit dem neu ermittelten Gradientenschätzwert grad(i) überschrieben und er behält seinen alten Speicherinhalt bei, was durch die geöffnete Stellung des Schalters 11 symbolisiert wird. Die vorgebbare Schwelle, von der das Öffnen und Schließen des Schalters 11 durch den Funktionsblock 8 abhängt, liegt vorzugsweise zwischen 0 und 10 dB.

Der Zwischenspeicher 9 liefert die in ihm gespeicherten Gradientenschätzwerte grad(i) an die Funktionseinheit 10, der auch Abtastwerte des Sprachsignals x1(i) zugeführt werden und die sowohl zur Lieferung der Sprachsignalschätzwerte x1ᵢₙₜ(i) als auch zur Einstellung des Verzögerungsgliedes 4 dient.

Die Gradientenschätzwerte grad(i) werden von einem Funktionsblock 12 nach$\text{sgrad(i) = α*sgrad(i-1) + (1-α)*grad(i)}$ zu geglätteten ("smoothed") Gradientenschätzwerten sgrad(i) weiterverarbeitet. α ist eine Konstante, die im Ausführungsbeispiel den Wert 0,95 besitzt. Die Werte sgrad(i) werden von einem Funktionsblock 13 zur Adaption von Verzögerungsschätzwerten T1'(i) nach$\text{T1'(i+1) = T1'(i) - µ * sgrad(i)}$ verwendet. Die Bestimmung von Verzögerungsschätzwerten T1'(i) erfolgt damit rekursiv. µ ist ein konstanter Faktor bzw. Konvergenzparameter und liegt im Bereich$\text{0 < µ <} \frac{\text{1}}{\text{10*} {\text{R}}_{\text{x2x2}} \text{(0)}}$ Rₓ₂ₓ₂ bezeichnet eine Autokorrelationsfunktion des Sprachsignals x2(i) an der Stelle Null. Ein besonders vorteilhafter Wertebereich von µ ist im vorliegenden Ausführungsbeispiel 1,5 < µ < 3.

Die Verzögerungsschätzwerte T1'(i) können auch nicht ganzzahlige Werte d.h nicht ganzzahlige Vielfache eines Abtastintervalls sein. Ein Funktionsblock 14 rundet die Verzögerungsschätzwerte T1'(i) auf ganzzahlige Verzögerungswerte T1(i), mit denen die Verzögerungsvorrichtung 4 eingestellt wird. Die Rundungsoperation durch Funktionsblock 14 ist notwendig, da Werte des durch das Verzögerungsglied 4 zu verzögernden Sprachsignals x1(i) nur zu den entsprechenden Abtastzeitpunkten vorliegen.

Die Funktionseinheit 10 weist weiterhin einen Funktionblock 15 auf, der die Sprachsignalschätzwerte x1ᵢₙₜ(i) nach${\text{x1}}_{\text{int}} \text{(i) = x1(i+T1(i)) + 0,5 * [T1'(i) - T1(i)] * [x1(i+T1(i)+1)) - x1(i+T1(i)-1)]}$ durch Interpolation dreier benachbarter Abtastwerte $\text{x1(i+T1(i)-1)}$, x1(i+T1(i)) und $\text{x1(i+T1(i)+1)}$ des Sprachsignals x1 bildet. Der Funktionsblock 15 ist somit in der Lage, durch den Sprachsignalschätzwert x1ᵢₙₜ(i) im Programmzyklus i einen Wert des Sprachsignals x1 zum Zeitpunkt i+T1(i), d.h. zu einem Zeitpunkt zwischen zwei Abtastzeitpunkten, zu bilden bzw. zu interpolieren. Die beschriebene Interpolation durch Funktionsblock 15 kann dadurch ersetzt werden, daß Funktionsblock 15 eine Tiefpaßfilterung der Abtastwerte x1(i) zur Interpolation von Werten zwischen den Abtastzeitpunkten durchführt.

Würden zur Bestimmung der Fehlerwerte e₁₂(i) anstelle der Sprachsignalschätzwerte x1ᵢₙₜ(i) die am Ausgang des Verzögerungsgliedes 4 anliegenden verzögerten Abtastwerte des Sprachsignals x1(i) verwendet, wie dies aus "IEEE Transactions on Acoustics, Speech, and Signal Processing, VOL. ASSP-29, Nr.3, Juni 1981, S. 582-587" bekannt ist, würde beim Erreichen von Fehlerwerten e₁₂(i) = 0 die Verzögerungswerte T1(i), mit denen das Verzögerungsglied 4 eingestellt wird, nicht mehr konvergieren. Es ergäben sich starke Oszillationen der gerundeten Verzögerungswerte T1(i). Diese würden zwischen zwei Verzögerungswerten mit dem Abstand eines Abtastintervalls schwanken. Die entsprechende wahre Zeitverzögerung zwischen den Sprachsignalanteilen, die durch die unterschiedlichen Wegstrecken vom Sprecher zu den Mikrophonen M1 und M2 bestimmt ist, würde dabei zwischen diesen zwei Verzögerungswerten liegen. Im vorliegenden Ausführungsbeispiel werden solche Oszillationen dadurch vermieden, daß bei der Bildung der Fehlerwerte Sprachsignalschätzwerte x1ᵢₙₜ(i) verwendet werden, durch die Werte des Sprachsignals x1(i) auch für Verzögerungen um nicht ganzzahlige Vielfache eines Abtastintervalls verfügbar sind, also auch an Zeitpunkten ungleich der Abtastzeitpunkte i des Sprachsignals x1(i).

Der zur Glättung der Gradientenschätzwerte grad(i) dienende Funktionsblock 12 bewirkt eine verbesserte Ermittlung der Verzögerungschätzwerte T1'(i).

Die Steuervorrichtung 3 adaptiert die Verzögerungsschätzwerte T1'(i) bzw. die Verzögerungswerte T1(i) so, daß von einem Programmzyklus zum nächsten das Quadrat bzw. die Leistung der Fehlerwerte e₁₂(i) verringert wird. Die Konvergenz von T1'(i) bzw. T1(i) ist somit sichergestellt.

In Fig. 3 ist eine prinzipiell wie die Sprachverarbeitungsvorrichtung aus Fig. 1 arbeitende Sprachverarbeitungsvorrichtung mit nun drei Mikrophonen M1, M2 und M3 zur Lieferung von Mikrophon- bzw. Sprachsignalen dargestellt. Die Mikrophonsignale werden Analog-Digital-Umsetzern 20, 21 und 22 zugeführt, die digitalisierte und damit abgetastete Sprachsignale x1(i), x2(i) und x3(i) liefern, die aus Sprach- und Rauschsignalanteilen bestehen. Die Sprachsignale x1(i) und x3(i) werden einstellbaren Verzögerungsgliedern 23 und 24 zugeführt. Analog zu Fig. 1 wird das Sprachsignal x2(i) einem Verzögerungsglied 27 mit einer festen Verzögerungszeit Tₘₐₓ zugeführt.Die Ausgangswerte der Verzögerungsglieder 23, 24 und 27 werden von einer Addiervorrichtung 25 zum Summensignal X(i) aufaddiert. Eine Steuervorrichtung 26 wertet die Abtastwerte der Sprachsignale x1(i), x2(i) und x3(i) aus und leitet aus diesen Abtastwerten analog zur Wirkungsweise der Steuervorrichtung 3 aus Fig. 1 und 2 gerundete ganzzahlige Verzögerungswerte T1(i) und T3(i) ab, die ganzzahligen Vielfachen eines Abtastintervalles der abgetasteten Sprachsignale x1(i), x2(i) und x3(i) entsprechen und mit denen die Verzögerungsglieder 23 und 24 eingestellt werden, so daß eine Erweiterung von zwei auf drei zu verarbeitende Mikrophon- bzw. Sprachsignale ermöglicht wird.

In Fig. 4 ist eine erste Ausführungsform der Steuervorrichtung 26 aus Fig. 3 dargestellt. Es sind zwei Funktionseinheiten 10 vorgesehen, deren Aufbau gleich dem Aufbau der Funktionseinheit 10 aus Fig. 2 ist und die zur Einstellung der Verzögerungsglieder 23 und 24 mit den gerundeten Zeitverzögerungswerten T1(i) und T3(i) dienen.

Die obere Funktionseinheit 10 liefert Sprachsignalschätzwerte x1ᵢₙₜ(i). Die untere Funktionseinheit 10 liefert Sprachsignalschätzwerte x3ᵢₙₜ(i). Aus einer Differenz x1ᵢₙₜ(i) - x2(i) und aus einer Differenz x3ᵢₙₜ(i) - x2(i) werden Fehlerwerte e₁₂(i) und e₃₂(i) gebildet.

Auch hier ist ein Digitalfilter 6 vorgesehen, das in den Ausführungen zu Fig. 2 bereits näher beschrieben ist, und das zum Empfang der Abtastwerte x2(i) und zur Lieferung von Werten x2_{H}(i) dient, die durch eine Hilbert-Transformation der Abtastwerte x2(i) erzeugt werden. Die Werte x2_{H}(i) werden einerseits mit den Fehlerwerten e₁₂(i) und andererseits mit den Fehlerwerten e₃₂(i) multipliziert. Das erste Produkt x2_{H}(i)*e₁₂(i) wird der oberen, das zweite Produkt x2_{H}(i)*e₃₂(i) wird der unteren Funktionseinheit 10 zugeführt. Die Anordnung der Funktionsblöcke 7 und 8, des Zwischenspeichers 9 und des Schalters 11 wird analog zu Fig. 2 durchgeführt und ist aus Gründen der Übersichtlichkeit nicht in Fig. 4 dargestellt.

Fig. 5 zeigt eine gegenüber Fig. 4 erweiterte Fassung der Steuervorrichtung 26. Im Gegensatz zu Fig. 4 sind anstelle nur eines Digitalfilters 6 nun drei Digitalfilter 6 angeordnet. Diese bilden aus den Sprachsignalabtastwerten x1(i), x2(i) und x3(i) durch Hilbert-Transformation die Werte x1_{H}(i), x2_{H}(i) und x3_{H}(i).

In der oberen Hälfte des in Fig. 5 dargestellten Blockdiagramms werden Fehlerwerte e₁₃(i) aus der Differenz x1ᵢₙₜ(i)-x2(i) bebildet, die in ein erstes Produkt ${\text{0,3*e}}_{\text{13}} {\text{(i)*x3}}_{\text{H}} \text{(i)}$ eingehen. Ein zweites Produkt ergibt sich aus ${\text{0,7*e}}_{\text{12}} {\text{(i)*x2}}_{\text{h}} \text{(i)}$. Die beiden Produkte entsprechen gewichteten Gradientschätzwerten der Quadrate der Fehlerwerte e₁₃(i) und e₁₂(i). Die Summe aus erstem und zweitem Produkt und damit eine Linearkombination der gewichteten Gradientschätzwerten wird der oberen Funktionseinheit 10 zugeführt.

Analog dazu werden in der unteren Hälfte des in Fig. 5 dargestellten Blockdiagramms Fehlerwerte e₃₁(i) und e₃₂(i) gebildet. Die Fehlerwerte e₃₁(i) ergeben sich aus der Differenz x3ᵢₙₜ(i)-x1(i). Die Fehlerwerte e₃₂(i) werden durch die Differenz x3ᵢₙₜ(i)-x2(i) gebildet. Ein drittes Produkt ${\text{0,3*e}}_{\text{31}} {\text{(i)*x1}}_{\text{H}} \text{(i)}$ und ein viertes Produkt ${\text{0,7*e}}_{\text{32}} {\text{(i)*x2}}_{\text{H}} \text{(i)}$ werden aufaddiert und die sich ergebende Summe wird der unteren Funktionseinheit 10 zugeführt.

Mit Hilfe der Sprachverarbeitungsvorrichtung nach Fig. 3, die eine Steuervorrichtung nach Fig. 4 oder 5 enthält, läßt sich ein gegenüber der Sprachverarbeitungsvorrichtung mit zwei Mikrophonen nach Fig. 1 verbessertes Summensignal X(i) erzeugen. Das Signal-/ Rauschleistungsverhältnis und damit die Sprachqualität des Summensignals X(i) der Sprachverarbeitungsvorrichtung nach Fig. 3 ist gegenüber dem von der Sprachverarbeitungsvorrichtung nach Fig. 1 erzeugten Summensignal X(i) weiter erhöht. Die Steuervorrichtung nach Fig. 5 weist gegenüber der Steuervorrichtung nach Fig. 4 beim Einsatz in der Sprachverarbeitungsvorrichtung nach Fig. 3 eine erhöhte Stabilität auf.

Sowohl in Fig. 4 als auch in Fig. 5 ist aus Gründen der Übersichtlichkeit auf eine Darstellung von Mitteln (siehe Funktionsblöcke 7 und 8, Zwischenspeicher 9 und Schalter 11 in Fig. 2) verzichtet worden, die eine Abhängigkeit der Sprachverarbeitung von Schätzwerten SNR(i) für eines der Mikrophonsignale x1(i), x2(i) oder x3(i) bewirken. Ebenfalls aus Gründen der Übersichtlichkeit ist die Normierung von Produkten aus Fehlerwerten und der Ausgangswerte der die Hilbert-Transformation durchführenden Digitalfilter 6 auf die Leistung eines zugehörigen Mikrophonsignals (siehe 1/Pₓ₂(i) in Fig. 2) nicht dargestellt. Die Erweiterung der Steuervorrichtungen 26 nach Fig. 4 und 5 um diese beiden technischen Merkmale ergibt sich aus ihrer Realisierung in der Steuervorrichung 3 nach Fig. 2.

Mit Hilfe der Fig. 6 und 7 wird das Schema erläutert, anhand dessen der Funktionsblock 7 aus einem abgetasteten Sprachsignal x(i), das aus Rausch- und Sprachsignalanteilen besteht, die zugehörigen Schätzwerte SNR(i) des Signal-/ Rauschleistungsverhältnisses, d.h. des Verhältnisses der Leistungen der Sprachsignalanteile zur Leistung der Rauschsignalanteile, ermittelt. Den Abtastwerten x(i) entsprechen in Fig. 2 die Abtastwerte x2(i). In Fig. 6 ist der Funktionsblock 7 anhand eines Blockschaltbildes dargestellt. Ein Funktionsblock 30 dient zur Bildung von Leistungswerten Pₓ(i) der Abtastwerte x(i) durch Quadrieren der Abtastwerte. Weiterhin führt der Funktionsblock 30 eine Glättung dieser Leistungswerte Pₓ(i) durch. Die sich so ergebenden geglätteten Leistungswerte P_{x,s}(i) werden sowohl dem Funktionsblock 31 als auch dem Funktionsblock 32 zugeführt. Der Funktionsblock 31 ermittelt fortlaufend Schätzwerte Pₙ(i) zur Abschätzung der Leistung des Raussignalanteils der Abtastwerte x(i), d.h. es wird die Leistung der Rauschsignalanteile der Abtastwerte x(i) ermittelt. Aus den geglätteten Leistungswerten P_{x,s}(i) und den Schätzwerten Pₙ(i) bestimmt der Funktionsblock 32 fortlaufend Schätzwerte SNR(i) des Signal-/ Rauschleistungsverhältnisses der Abtastwerte x(i).

In Fig. 7 ist ein Flußdiagramm dargestellt, das die Funktionsweise des Funktionsblockes 7 näher erläutert. Anhand des Flußdiagramms wird ersichtlich, wie aus den Abtastwerten x(i) des Sprachsignals x durch ein Computerprogramm Schätzwerte SNR(i) des entsprechenden Signal-/ Rauschleistungsverhältnisses gebildet werden. In einem Initialisierungsblock 33 wird zu Beginn des durch Fig. 7 beschriebenen Programms eine Zählervariable Z auf 0 und eine Variable P_{Mmin} auf einen Wert Pₘₐₓ gesetzt. Pₘₐₓ ist so groß gewählt, daß die geglätteten Leistungswerte P_{x,s}(i) immer kleiner als Pₘₐₓ sind. Pₘₐₓ kann beispielsweise auf den maximal darstellbaren Zahlenwert eines zur Realisierung des Programms verwendeten Rechners gesetzt werden. In einem Block 34 wird ein neuer Abtastwert x(i) eingelesen. In Block 35 wird eine Zählervariable Z um den Wert 1 erhöht, wonach in Block 36 ein neuer geglätteter Leistungswert P_{x,s}(i) gebildet wird. Er ergibt sich dadurch, daß zunächst durch${\text{P}}_{\text{x}} {\text{(i) = P}}_{\text{x}} {\text{(i-1) + x}}^{\text{2}} {\text{(i) - x}}^{\text{2}} \text{(i-N)}$ ein Kurzzeitleistungswert Pₓ(i) und dann durch${\text{P}}_{\text{x,s}} {\text{(i) = α * P}}_{\text{x,s}} {\text{(i-1) + (1-α)*P}}_{\text{x}} \text{(i)}$ ein neuer geglätteter Leistungswert gebildet wird. Mit Formel (1) wird ein Kurzzeitleistungswert Pₓ(i) einer Gruppe von N aufeinanderfolgenden Abtastwerten x(i) ermittelt. N ist hier beispielsweise gleich 128. Der Wert α aus Gleichung (2) liegt zwischen 0,95 und 0,98. Die Ermittlung von geglätteten Leistungswerten P_{x,s}(i) kann auch nur durch Gleichung (2) durchgeführt werden, wobei dann allerdings der Wert α ungefähr auf den Wert 0,99 zu erhöhen und Pₓ(i) durch x²(i) zu ersetzen ist.

Durch eine Verzweigung 37 wird danach abgefragt, ob der gerade ermittelte geglättete Leistungswert P_{x,s}(i) kleiner als P_{Mmin} ist. Wird diese Frage bejaht, d.h. P_{x,s}(i) ist kleiner als P_{Mmin}, wird durch Block 38 P_{Mmin} auf den Wert von P_{x,s}(i) gesetzt. Falls die Frage von Verzweigung 37 verneint wird, wird Block 38 übersprungen. Damit steht in P_{Mmin} nach M Programmzyklen das Minimum von M geglätteten Leistungswerten P_{x,s}. Danach erfolgt mit der Verzweigung 39 die Abfrage, ob die Zählervariable Z einen Wert größer oder gleich einem Wert M hat. Es wird auf diese Weise festgestellt, ob schon M geglättete Leistungswerte abgearbeitet sind.

Wird die Frage von Verzweigung 39 verneint, d.h. es sind noch nicht M geglättete Leistungswerte abgearbeitet, wird das Programm mit Block 40 fortgesetzt. Dort wird ein vorläufiger Schätzwert Pₙ(i) der Rauschsignalleistung des Sprachsignals x durch${\text{P}}_{\text{n}} {\text{(i) = min {P}}_{\text{x,s}} {\text{(i), P}}_{\text{n}} \text{(i)}}$ bestimmt. Diese Operation stellt sicher, daß der vorläufige Schätzwert Pₙ(i) nicht größer als der aktuelle geglättete Leistungswert P_{x,s}(i) sein kann. Danach wird mit Block 41 nach der Formel${\text{SNR(i) = [P}}_{\text{x,s}} {\text{(i) - min{c*P}}_{\text{n}} {\text{(i), P}}_{\text{x,s}} {\text{(i)}] / [c*P}}_{\text{n}} \text{(i)]}$ ein aktueller Schätzwert SNR(i) des Signal-/Rauschleistungsverhältnisses des Sprachsignals x(i) ermittelt. Im Normalfall dient das Produkt c*Pₙ(i) zur Abschätzung der aktuellen Leistung des Rauschsignalanteils, und die Differenz ${\text{P}}_{\text{x,s}} {\text{(i)-c*P}}_{\text{n}} \text{(i)}$ dient zur Abschätzung der aktuellen Leistung des Sprachsignalanteils des Sprachsignals x(i). Die aktuelle Leistung des Sprachsignals wird durch den geglätteten Leistungswert P_{x,s}(i) geschätzt. Die Gewichtung mit einem Skalierungsfaktor c verhindert, daß durch Pₙ(i) die Rauschsignalleistung mit einem zu kleinen Wert abgeschätzt wird. Der Skalierungsfaktor c liegt typisch im Bereich von 1,3 bis 2. Durch die Minimumbildung in Block 41 bzw. Gleichung (4) wird sichergestellt, daß das nicht logarithmierte Signal-/ Rauschleistungsverhältnis SNR(i) auch dann positiv ist, wenn im Ausnahmefall c*Pₙ(i) größer als P_{x,s}(i) ist. Dann wird die Leistung des Rauschsignalanteils des Sprachsignals gleich der durch P_{x,s}(i) geschätzten Leistung des Sprachsignals gesetzt. Die durch P_{x,s}(i)-P_{x,s}(i) geschätzte Leistung des Sprachsignalanteils des Sprachsignals ist dann wie auch das nicht logarithmische Signal-/ Rauschleistungsverhältnis gleich Null. Das Programm wird nach der Berechnung des Schätzwertes SNR(i) mit dem Einlesen eines neuen Sprachsignalabtastwertes x(i) durch Block 34 fortgesetzt.

Wird die Abfrage von Verzweigung 39 bejaht, d.h. es sind M geglättete Abtastwerte P_{x,s}(i) abgearbeitet, werden in Block 42 durch die Komponenten eines Vektors minvec der Dimension W aktualisiert. Danach wird durch Verzweigung 43 abgefragt, ob die Komponenten minvec₁ bis minvec_{W} mit ansteigendem Vektorindex ansteigen, d.h. ob gilt:${\text{minvec}}_{\text{j+1}} {\text{> minvec}}_{\text{j}} \text{für 1 ≤ j ≤ W-1}$

Wird die Abfrage von Verzweigung 43 verneint, d.h. die zuletzt ermittelten in den Komponenten des Vektors minvec stehenden zuletzt ermittelten W Minima steigen nicht monoton an, wird durch Block 44 nach${\text{P}}_{\text{n}} {\text{(i) = min{minvec}}_{\text{W}} {\text{, minvec}}_{\text{W-1}} {\text{, ... , minvec}}_{\text{1}} \text{}}$ der vorläufige Schätzwert Pₙ(i) der Rauschsignalleistung aus den Minima der Komponenten des Vektors minvec, d.h aus dem Minimum der letzten $\text{L=W*M}$ aufeinanderfolgenden geglätteten Leistungswerte P_{x,s}(i), bestimmt. Bei einer Bejahung der durch Verzweigung 43 gestellten Frage, d.h. bei einem monotonen Ansteigen der zuletzt ermittelten in den Komponenten des Vektors minvec stehenden W Minima wird in Block 45 Pₙ(i) gleich P_{Mmin} gesetzt, so daß eine Anpassung der Abschätzung des Rauschsignalanteils beschleunigt erfolgt, da Pₙ(i) an dem Minimum des letzten (M<L) Werte bestimmt wird. Danach wird in Block 46 die Zählervariable Z wieder auf 0 gesetzt und P_{Mmin} erhält erneut den Wert Pₘₐₓ.

Durch das beschriebene Programm werden jeweils M aufeinanderfolgende geglättete P_{x,s}(i) Abtastwerte x(i) des Sprachsignals x zu einer Untergruppe zusammengefaßt. Innerhalb einer solchen Untergruppe wird durch die mit Verzweigung 37 und Block 38 durchgeführten Operationen das Minimum der geglätteten Leistungswerte P_{x,s}(i) ermittelt. Die zuletzt ermittelten W Minima werden in den Komponenten des Vektors minvec abgespeichert. Sind die letzten W Minima nicht monoton ansteigend (siehe Verzweigung 43), so wird nach Block 44 ein vorläufiger Schätzwert Pₙ(i) der Leistung des Rauschsignalanteils aus dem Minimum der Minima der letzten W Untergruppen, d.h. aus dem Minimum einer Gruppe, bestimmt. Es werden jeweils zur Bildung einer Gruppe mit $\text{L=W*M}$aufeinanderfolgenden geglätteten Leistungswerten P_{x,s}(i) W aufeinanderfolgende Untergruppen zusammengefaßt. Die Gruppen mit jeweils L Werten folgen lückenlos aufeinander und überlappen sich jeweils mit L-M gelätteten Leistungen P_{x,s}(i).

Für den Fall, daß die Minima von W aufeinanderfolgenden Untergruppen monoton ansteigen (siehe Verzweigung 43), wird durch Block 45 zur Abschätzung des aktuellen Schätzwertes Pₙ(i) der Leistung des Rauschsignalanteils jeweils das Minimum der letzten Untergruppe mit M geglätteten Leistungswerten P_{x,s}(i) verwendet. Die Zeitspanne, mit der monoton ansteigende geglättete Leistungswerten P_{x,s}(i) auch eine Änderung der Schätzwerte SNR(i) bewirken, wird damit verkürzt.

Fig. 8 verdeutlicht, wie die geglätteten Leistungswerte P_{x,s} in Gruppen und Untergruppen zusammengefaßt werden. Es werden jeweils M geglättete Leistungswerte P_{x,s}(i), die jeweils zu Abtastzeitpunkten i vorliegen, zu einer Untergruppe zusammengefaßt. Die Untergruppen grenzen aneinander. Für jede Untergruppe wird das Minimum der geglätteten Leistungswerte P_{x,s}(i) bestimmt. Jeweils W Untergruppenminima werden in dem Vektor minvec abgespeichert. In der Regel, d.h. bei nicht monoton ansteigenden W Untergruppen Minima, werden W Untergruppen zu einer Gruppe mit $\text{L = W*M}$geglätteten Leistungswerten P_{x,s}(i) zusammengefaßt. Nach jeweils M geglätteten Leistungen P_{x,s}(i) wird aus dem Minimum der letzten W Untergruppenminima bzw. der letzten L geglätteten Leistungswerte P_{x,s}(i) der Wert Pₙ(i) bestimmt, der zur Abschätzung der Rauschsignalleistung dient. In Fig. 8 sind acht Gruppen mit jeweils L Abtastwerten x(i) dargestellt, die jeweils W = 4 Untergruppen mit M geglätteten Leistungswerten P_{x,s}(i) enthalten. Die acht Gruppen überlappen sich teilweise. So enthalten zwei aufeinanderfolgende Gruppen jeweils L-M gleiche geglättete Leistungswerte P_{x,s}(i). Auf diese Weise wird ein guter Kompromiß zwischen dem erforderlichen Rechenaufwand und der jeweiligen Verzögerungszeit erreicht, mit der eine Aktualisierung eines Schätzwertes Pₙ(i) der Rauschsignalleistung zur Aktualisierung eines Schätzwertes SNR(i) des Signal/ Rauschleistungsverhältnisses erfolgt. Eine Realisierung mit aneinandergrenzenden, d.h. sich nicht überlappenden Gruppen ist auch denkbar. Allerdings ist dann bei verringertem Rechenaufwand die Zeitspanne zwischen zwei Schätzwerten SNR(i) vergrößert, so daß die Reaktionszeit auf sich ändernde SNR des Sprachsignals x(i) vergrößert ist.

Die beschriebene Sprachverarbeitungsvorrichtung weist damit eine Schätzvorrichtung auf, die zum fortlaufenden Bilden von Schätzwerten SNR(i) des Signal-/ Rauschleistungsverhältnisses von verrauschten Sprachsignalen x(i) geeignet ist. Insbesondere sind keine Sprachpausen zur Abschätzung der Rauschsignalleistung erforderlich. Die beschriebene Schätzvorrichtung nutzt den besonderen Zeitverlauf von geglätteten Leistungswerten des Sprachsignals x(i) aus, der durch Spitzen und dazwischenliegende Bereiche mit kleineren geglätteten Leistungswerten P_{x,s}(i) gekennzeichnet ist, deren zeitliche Ausdehnung von der jeweiligen Sprachquelle, d.h. dem jeweiligen Sprecher, abhängt. Dabei werden die Bereiche zwischen den Spitzen zur Abschätzung der Leistung des Rauschsignalanteils verwendet. Die Gruppen mit jeweils L geglätteten Leistungswerten P_{x,s}(i) müssen lückenlos aufeinanderfolgen, d.h. sie müssen entweder aneinandergrenzen oder sich überlappen. Weiterhin muß sichergestellt sein, daß mindestens ein Wert eines zwischen zwei Spitzen liegenden Bereichs mit kleineren geglätteten Leistungswerten P_{x,s}(i) von jeder Gruppe erfaßbar ist, d.h. jede Gruppe muß soviele geglättete Leistungswerte P_{x,s}(i) enthalten, daß mindestens alle zu einer beliebigen Spitze gehörenden Werte erfaßbar sind. Da die zeitlich ausgedehntesten Spitzen jeweils durch die zeitlich ausgedehntesten Phoneme eines Sprachsignals, d.h. die Vokale, abschätzbar sind, kann daraus die die Gruppengröße beschreibende Zahl L abgeleitet werden. Für eine Abtastrate des Sprachsignals von 8 kHz liegt ein sinnvoller Wert von L im Bereich zwischen 3000 und 8000. Ein vorteilhafter Wert für W ist 4. Bei einer solchen Dimensionierung ergibt sich ein guter Kompromiß zwischen Rechenaufwand und Reaktionsschnelligkeit des Funktionsblockes 7.

In Fig. 9 ist eine Verwendung der Sprachverarbeitungsvorrichtung aus Fig. 3 in einem Mobilfunkendgerät 50 dargestellt. Die Sprachverarbeitungsmittel 20 bis 26 sind in einem Funktionsblock 51 zusammengefaßt, der aus den von den Mikrophonen M1, M2 und M3 erzeugten Mikrophon- bzw. Sprachsignalen die Summensignalwerte X(i) bildet. Ein die Summensignalwerte X(i) verarbeitender Funktionsblock 52 faßt alle übrigen Mittel des Mobilfunkendgerätes 52 zum Empfang, Verarbeiten und Senden von Signalen zusammen, welche zur Kommunikation mit einer nicht dargestellten Basisstation dienen, wobei das Senden und Empfangen von Signalen über eine an den Funktionsblock 52 gekoppelte Antenne 54 erfolgt. Weiterhin ist ein mit dem Funktionsblock 52 gekoppelter Lautsprecher 53 vorgesehen. Die akustische Kommunikation eines Benutzers (Sprecher, Hörer) mit dem Mobilfunkendgerät 50 erfolgt über die Mikrophone M1 bis M3 und den Lautsprecher 53, die Teile eines in das Mobilfunkendgerät 50 integrierte Freisprecheinrichtung sind. Die Anwendung eines solchen Mobilfunkendgerätes 50 ist insbesondere in Kraftfahrzeugen von Vorteil, da dort das Freisprechen über das Mobilfunkendgerät insbesondere durch Motor- oder Fahrgeräusche (Rauschen) gestört ist.

## Patentansprüche

1. Mobilfunkendgerät (50) mit einer Sprachverarbeitungsvorrichtung (20 ... 27, 51) zur Verarbeitung von aus Rausch- und Sprachsignalanteilen bestehenden Sprachsignalen (x(i)) mit einer Schätzvorrichtung (7) zum fortlaufenden Bilden von Schätzwerten (SNR(i)) des Signal-/ Rauschleistungsverhältnisses der Sprachsignale (x(i)) mit Mitteln zur Ermittlung der Leistungswerte (Pₓ(i)) von Abtastwerten der Sprachsignale (x(i)) und zur Glättung der Leistungswerte (Pₓ(i)),
dadurch gekennzeichnet, daß kein Mittel zur Detektion von Sprachpausen vorgesehen ist,
- daß Mittel (7) zur Ermittlung jeweils des Minimums einer Gruppe von L aufeinanderfolgenden geglätteten Leistungswerten (P_{x,s}(i)) vorgesehen sind, wobei die Gruppen lückenlos aufeinanderfolgen und mindestens so viele geglättete Leistungswerte (P_{x,s}(i)) enthalten, daß jeweils alle einem beliebigen Phonem des Sprachsignals zugehörigen geglätteten Leistungswerte (P_{x,s}(i)) von einer einzigen Gruppe erfaßbar sind,
- und daß Mittel (7) zur fortlaufenden von Sprachpausen unabhängigen Bildung eines aktuellen Schätzwertes (SNR(i)) des Signal-/ Rauschleistungsverhältnisses aus dem aktuellen geglätteten Leistungswert (P_{x,s}(i)) und dem zuletzt ermittelten Minimum vorgesehen sind.

2. Mobilfunkendgerät nach Anspruch 1,
dadurch gekennzeichnet,
daß Mittel zur Bildung von aneinandergrenzenden Untergruppen mit jeweils $\text{M = L/W}$ aufeinanderfolgenden geglätteten Leistungswerten und zur Ermittlung des Minimums der Minima von jeweils W aufeinanderfolgenden Untergruppen zur Ermittlung des Minimums der zugehörigen Gruppe vorgesehen sind, wobei W eine natürliche Zahl darstellt und W Untergruppen eine Gruppe bilden.

3. Mobilfunkendgerät nach Anspruch 2,
dadurch gekennzeichnet,
daß Mittel zur Verwendung jeweils des zuletzt ermittelten Minimums einer Untergruppe anstelle des zuletzt ermittelten Minimums einer Gruppe bei einer vorgebbaren Anzahl an monoton ansteigenden Minima von Untergruppen vorgesehen sind, um einen aktuellen Wert (SNR(i)) des Signal-/ Rauschleistungsverhältnisses zu schätzen.

4. Mobilfunkendgerät nach einem der Ansprüche 1 bis 3,
dadurch gekennzeichnet,
daß Mittel zur Verwendung des aktuellen geglätteten Leistungswerts anstelle eines zuletzt ermittelten Minimums einer Gruppe oder Untergruppe zur Schätzung eines aktuellen Wertes des Signal-/ Rauschleistungsverhältnisses für den Fall vorgesehen sind, daß der aktuelle geglättete Leistungswert kleiner als das zuletzt ermittelte Minimum ist.

5. Mobilfunkendgerät nach einem der Ansprüche 1 bis 4,
dadurch gekennzeichnet,
daß Sprachverarbeitungsmittel zur Verarbeitung der gestörten Sprachsignale (x(i)) in Abhängigkeit von den Schätzwerten des Signal-/ Rauschleistungsverhältnisses vorgesehen sind.

6. Sprachverarbeitungsvorrichtung (20 ... 27, 51) zur Verarbeitung von aus Rausch- und Sprachsignalanteilen bestehenden Sprachsignalen (x(i)) mit einer Schätzvorrichtung (7) zum fortlaufenden Bilden von Schätzwerten (SNR(i)) des Signal-/ Rauschleistungsverhältnisses der Sprachsignale (x(i)) mit Mitteln zur Ermittlung der Leistungswerte (Pₓ(i)) von Abtastwerten der Sprachsignale (x(i)) und zur Glättung der Leistungswerte (Pₓ(i)),
dadurch gekennzeichnet, daß kein Mittel zur Detektion von Sprachpausen vorgesehen ist,
- daß Mittel (7) zur Ermittlung jeweils des Minimums einer Gruppe von L aufeinanderfolgenden geglätteten Leistungswerten (P_{x,s}(i)) vorgesehen sind, wobei die Gruppen lückenlos aufeinanderfolgen und mindestens so viele geglättete Leistungswerte (P_{x,s}(i)) enthalten, daß jeweils alle einem beliebigen Phonem des Sprachsignals zugehörigen geglätteten Leistungswerte (P_{x,s}(i)) von einer einzigen Gruppe erfaßbar sind,
- und daß Mittel (7) zur fortlaufenden von Sprachpausen unabhängigen Bildung eines aktuellen Schätzwertes (SNR(i)) des Signal-/ Rauschleistungsverhältnisses aus dem aktuellen geglätteten Leistungswert (P_{x,s}(i)) und dem zuletzt ermittelten Minimum vorgesehen sind.

## Claims

1. A mobile radio terminal (50) which comprises a speech processing device (20, ..., 27, 51) for processing speech signals (x(i)) formed by noise components and speech components, said radio terminal including an estimation device (7) for continuously forming estimates (SNR(i)) of the signal-to-noise ratio of the speech signals (x(i)) by means for determining the power values (Pₓ(i)) from sample values of the speech signals (x(i)) and for smoothing the power values (Pₓ(i)), characterized
- in that no speech pause detection means is provided,
- in that means (7) are provided for determining each time the minimum of a group of L successive smoothed power values (P_{x,2}(i)), the groups uninterruptedly succeeding each other and containing at least enough smoothed power values (P_{x,2}(i)), so that all the smoothed power values (P_{x,2}(i)) of a single group associated with a random phoneme of the speech signal can be combined, and
- in that means (7) are provided for continuously forming, independently of speech pauses, a present estimate (SNR(i)) of the signal-to-noise ratio from the present smoothed power value (P_{x,2}(i)) and the most recently determined minimum power value.

2. A mobile radio terminal as claimed in Claim 1, characterized in that means are provided for forming adjacent sub-groups of $\text{M = L/W}$ successive smoothed power values each, where W is a natural integer and W sub-groups form one group, and for determining the minimum of the minima of W successive sub-groups to determine the minimum of the associated group.

3. A mobile radio terminal as claimed in Claim 2, characterized in that means are provided for utilizing the most recently determined minimum of a sub-group instead of the most recently determined minimum of a group when there is a predeterminable number of monotonously rising minima of sub-groups, to estimate the present value (SNR(i)) of the signal-to-noise ratio.

4. A mobile radio terminal as claimed in one of the Claims 1 to 3, characterized in that means are provided for utilizing the present smoothed power value instead of a group or sub-group minimum that has been determined most recently, to estimate a present value of the signal-to-noise ratio for the case where the present smoothed power value is smaller than the minimum that has been determined most recently.

5. A mobile radio terminal as claimed in one of the Claims 1 to 4, characterized in that speech processing means are provided for processing the disturbed speech signals (x(i)) in dependence on estimates of the signal-to-noise ratio.

6. A speech processing device (20, ..., 27, 51) for processing speech signals (x(i)) formed by noise components and speech components, said radio terminal including an estimation device (7) for continuously forming estimates (SNR(i)) of the signal-to-noise ratio of the speech signals (x(i)) by means for determining the power values (Pₓ(i)) from sample values of the speech signals (x(i)) and for smoothing the power values (Pₓ(i)) characterized
- in that no speech pause detection means is provided,
- in that means (7) are provided for determining each time the minimum of a group of L successive smoothed power values (P_{x,2}(i)), the groups uninterruptedly succeeding each other and containing at least enough smoothed power values (P_{x,2}(i)), so that all the smoothed power values (P_{x,2}(i)) of a single group associated with a random phoneme of the speech signal can be combined, and
- in that means (7) are provided for continuously forming, independently of speech pauses, a present estimate (SNR(i)) of the signal-to-noise ratio from the present smoothed power value (P_{x,2}(i)) and the most recently determined minimum power value.

## Revendications

1. Terminal radiomobile (50) avec un dispositif de traitement de la parole (20 ... 27, 51) en vue du traitement de signaux de parole (x(i)) composés de composantes de signal de bruit et de signal de parole avec un dispositif d'estimation (7) en vue de la formation continue de valeurs d'estimation (SNR(i)) du rapport puissance de signal/puissance de bruit des signaux de parole (x(i)) avec des moyens de détermination des valeurs de puissance (Px(i)) de valeurs de balayage des signaux de parole (x(i)) et en vue du lissage des valeurs de puissance (Px(i)),
caractérisé en ce
- qu'il n'est prévu aucun moyen pour la détection des pauses de parole,
- que des moyens (7) en vue de la détermination respective du minimum d'un groupe de L valeurs de puissance lissées successives (P_{x,s}(i)) sont prévus, les groupes se succédant en continu et contenant au moins tellement de valeurs de puissance lissées P_{x,s}(i)) que toutes les valeurs de puissance (P_{x,s}(i)) lissées correspondant à un phonème quelconque du signal de parole puissent être enregistrées par un seul groupe et
- que des moyens (7) en vue de la formation continue indépendante des pauses de parole d'une valeur d'estimation actuelle (SNR(i)) du rapport puissance de signal/puissance de bruit soient prévus à partir de la valeur de puissance lissée actuelle (P_{x,s}(i)) et du minimum déterminé en dernier lieu.

2. Terminal radiomobile selon la revendication 1,
caractérisé en ce
que des moyens sont prévus en vue de la formation de sous-groupes adjacents avec respectivement $\text{M = L/W}$ valeurs de puissance lissées successives et en vue de la détermination du minimum des minima de respectivement W sous-groupes successifs en vue de la détermination du minimum du groupe correspondant, W représentant un nombre naturel et W sous-groupes formant un groupe.

3. Terminal radiomobile selon la revendication 2,
caractérisé en ce
que des moyens sont prévus en vue de la mise en oeuvre du minimum déterminé en dernier lieu d'un sous-groupe à la place du minimum déterminé en dernier lieu d'un groupe en cas de nombre préalablement déterminé de minima à croissance monotone de sous-groupes pour estimer une valeur actuelle (SNR(i)) du rapport puissance de signal/puissance de bruit.

4. Terminal radiomobile selon l'une des revendications 1 à 3,
caractérisé en ce
que des moyens sont prévus en vue de la mise en oeuvre de la valeur de puissance lissée actuelle à la place d'un minimum déterminé en dernier lieu d'un groupe ou d'un sous-groupe en vue de l'estimation d'une valeur actuelle du rapport puissance de signal/puissance de bruit, au cas où la valeur de puissance lissée actuelle est inférieure au minimum déterminé en dernier lieu.

5. Terminal radiomobile selon l'une des revendications 1 à 4,
caractérisé en ce
que des moyens de traitement de la parole sont prévus en vue du traitement des signaux de parole perturbés (x(i)) en fonction des valeurs d'estimation du rapport puissance de signal/puissance de bruit.

6. Dispositif de traitement de la parole (20...27 51) en vue du traitement de signaux de parole (x(i)) composés de composantes de signal de bruit et de signal de parole avec un dispositif d'estimation (7) en vue de la formation continue de valeurs d'estimation (SNR(i)) du rapport puissance de signal/puissance de bruit des signaux de parole (x(i)) avec des moyens de détermination des valeurs de puissance (Px(i)) de valeurs de balayage des signaux de parole (x(i)) et en vue du lissage des valeurs de puissance (Px(i)),
caractérisé en ce
- qu'il n'est prévu aucun moyen pour la détection des pauses de parole,
- que des moyens (7) en vue de la détermination respective du minimum d'un groupe de L valeurs de puissance lissées successives (P_{x,s}(i)) sont prévus, les groupes se succédant en continu et contenant au moins tellement de valeurs de puissance lissées P_{x,s}(i)) que toutes les valeurs de puissance (P_{x,s}(i)) lissées correspondant à un phonème quelconque du signal de parole puissent être enregistrées par un seul groupe et
- que des moyens (7) en vue de la formation continue indépendante des pauses de parole d'une valeur d'estimation actuelle (SNR(i)) du rapport puissance de signal/puissance de bruit soient prévus à partir de la valeur de puissance lissée actuelle (P_{x,s}(i)) et du minimum déterminé en dernier lieu.
